# EUROPÄISCHE PATENTSCHRIFT

(11) **EP 1 218 269 B1**
(45) Veröffentlichungstag und Bekanntmachung des Hinweises auf die Patenterteilung: **10.09.2003**
(21) Anmeldenummer: 00940156.3
(22) Anmeldetag: 28.04.2000
(51) Int. Cl.: B65G 47/31, B65G 47/71, B07C 1/02, B65H 43/00

(54) **VERFAHREN UND VORRICHTUNG ZUR KORREKTUR DER LÜCKEN ZWISCHEN SENDUNGEN**
METHOD AND DEVICE FOR CORRECTING GAPS IN BETWEEN TRANSMISSIONS
PROCEDE ET DISPOSITIF DE CORRECTION DES INTERVALLES ENTRE DES ENVOIS POSTAUX

(30) Priorität: 03.08.1999 DE 19936369
(43) Veröffentlichungstag der Anmeldung: 03.07.2002
(73) Patentinhaber: SIEMENS AKTIENGESELLSCHAFT, 80333 München (DE)
(72) Erfinder: ZIMMERMANN, Armin, D-78464 Konstanz (DE); MOHR, Keven, D-78462 Konstanz (DE)
(86) Internationale Anmeldenummer: DE0001344
(87) Internationale Veröffentlichungsnummer: WO01009018

(56) Entgegenhaltungen:
- DE-C- 19 642 350
- US-A- 3 815 897

## Beschreibung

Die Erfindung betrifft ein Verfahren und eine Vorrichtung zur Korrektur der Lücken zwischen Sendungen nach den Oberbegriffen der Ansprüche 1 und 3 (DE 196 42 350 C).

Im Rahmen der Bearbeitung von Sendungen, wie z.B. Briefe, Postkarten u.ä. in größeren Sendungsverteilzentren durchlaufen die Sendungen häufig nacheinander mehrere Bearbeitungs-, insbesondere Sortiermaschinen, die mittels Transportmittel miteinander verbunden sind. Dabei kommt es häufig vor, daß die vorgelagerten Maschinen einen höheren Durchsatz aufweisen als die nachfolgenden.

Hat beispielsweise eine vorgelagerte Einrichtung zum Adreßlesen einen höheren Durchsatz mit 4m/s Verarbeitungsgeschwindigkeit bei einer mittleren Sendungslänge von 200 mm und einer mittleren Lücke von 106 mm, als eine nachfolgende Feinverteilmaschine mit einer Verarbeitungsgeschwindigkeit von 3,2 m/s bei einer notwendigen Lücke von 70 mm, so müßte für die Feinverteilmaschine die Lücke korrigiert werden, da nach dem Geschwindigkeitssprung sich nur Lücken von durchschnittlich 45 mm ergeben. Es fehlen also pro Lücke durchschnittlich 25 mm. Um die notwendigen Lücken zu erzeugen, müssen die Sendungen nach hinten verschoben werden. In bestehenden Korrektureinrichtungen erfolgt dies, indem die Sendungen mittels gesteuert angetriebener Rollenpaare abgebremst und wieder beschleunigt werden.

Um eine Lücke von 70 mm zu erreichen, muß die erste Sendung um 25 mm nach hinten verschoben werden. Hinter dieser Sendung ist also eine Lücke von nur noch 20 mm entstanden. Die zweite Sendung muß dann schon um 50 mm nach hinten verschoben werden. Folgt nach der zweiten Sendung wieder eine Durchschnittslücke, so würde die zweite auf die dritte Sendung geschoben werden. Um dies zu vermeiden, müßte alle 3 Sendungen eine große Lücke, d.h. eine fehlende Sendung im Sendungsstrom auftreten. Dies würde aber den Durchsatz stark reduzieren.

Der Erfindung liegt daher die Aufgabe zugrunde, zu kleine Lücken in einem Sendungsstrom so zu vergrößern, daß möglichst wenig Sendungen aus dem zugeführten Sendungsstrom entfernt werden müssen.

Erfindungsgemäß wird die Aufgabe durch die Merkmale der Ansprüche 1 und 3 gelöst.

Dabei werden als Mindestforderung nur soviel Sendungen aus dem zugeführten Sendungsstrom ausgeschleust, wie für die Lükkenvergrößerungen notwendig sind, wobei dieses Ausschleusen mindestens teilweise im Rahmen eines vorgelagerten Bearbeitungsprozesses erfolgen kann. Ein Aufeinanderschieben der Sendungen wird dadurch verhindert, daß der Sendungsstrom auf zwei Lückenkorrektureinheiten aufgeteilt wird. Aufgrund der großen Abstände zwischen den Sendungen in den Lückenkorrektureinheiten können die Sendungen im notwendigen Maße verschoben werden, ohne daß ein vorzeitiges Aufeinanderschieben der Sendungen erfolgt. Anschließend werden beide Teilströme zu einem Sendungsstrom vereinigt, wobei die Lücken zwischen den Sendungen mindestens den geforderten Sollücken entsprechen.

Vorteilhaft ist es, die ausgeschleusten Sendungen zurückzuführen und in den Sendungsstrom wieder einzuordnen.

Anschließend wird die Erfindung in einem Ausführungsbeispiel näher erläutert.

Dabei zeigen
- FIG 1: eine schematische Darstellung der Korrekturvorrichtung
- FIG 2: schematisch den Ablauf der Lückenvergrößerung aus einem Sendungsstrom mit ausgeschleusten Sendungen.

Die Transportmittel 3,4, die die Sendungen Lückenkorrektureinheiten 5,6 zuführen und sie von ihnen abtransportieren, sind als Deckbandsysteme ausgeführt (FIG 1). Ein solches Deckbandsystem besteht aus zwei parallel laufenden Riemen, die uber Transport- und Antriebsrollen geführt werden. Zwischen den Riemen werden die Sendungen festgeklemmt und transportiert. Die über ein zuführendes Deckbandsystem 1 ankommenden Sendungen werden über eine Weiche 2 mit einem gesteuerten, beweglichen Verteilelement auf die zwei Lückenkorrektureinheiten 5,6 aufgeteilt.

Nach den Lückenkorrektureinheiten 5,6 erfolgt das Zusammenführen der beiden über die Tranportmittel 3,4 transportierten Teilsendungsströme in einer Vereinigungseinrichtung 7. Nachfolgend werden die Sendungen durch ein abführendes Deckbandsystem 8 weitertransportiert.
Die Lückenkorrektureinheiten 5,6 weisen jeweils ein gesteuert angetriebenes kurzes Deckbandsystem auf, in dem die Sendungen abgebremst und wieder beschleunigt werden. Die für den Ablauf notwendige Ausschleusung einzelner Sendungen erfolgt in einer vorgelagerten und in der FIG 1 nicht dargestellten Stufe. Die Lückenkorrektureinheiten 5,6 und die Weichen zum Verzweigen 2 und Ausschleusen der Sendungen werden von einer nicht dargestellten Steuereinrichtung angesteuert, wobei die Lage der Sendungen mit Hilfe von Sensoren, z.B. Lichtschranken, bei bekannter Transportgeschwindigkeit zu jedem Zeitpunkt ermittelt wird.

In der FIG 2 ist der Vorgang der Vergrößerung der Lücken zwischen den Sendungen eines Sendungsstromes schematisch dargestellt. Aus dem ankommenden Briefstrom mit einer mittleren Sendungslänge a und einer zu kleinen mittleren Istlücke b bei einer zur Bearbeitung notwendigen Mindestlücke c wird jede x-te Sendung, , x=(a+b)/(c-b), ausgeschleust, in diesem Beispiel jede 7. Sendung.

Anschließend wird der Sendungsstrom in zwei Teilsendungsströme durch abwechselndes Zuführen der Sendungen auf die zwei Lückenkorrektureinheiten 5,6 aufgeteilt, d.h. die Sendungen mit den Nummern 1, 3, 5 (d.h. die sechste, die vierte und die zweite Sendung vor der ausgeschleusten Sendung Nr. 7 in Brieflaufrichtung) gelangen zu einer Lückenkorrektureinheit 5 und die Sendungen Nr. 2, 4 und 6 (d.h. die fünfte, die dritte und die erste Sendung vor der ausgeschleusten Sendung Nr. 7 in Brieflaufrichtung) zur anderen 6. Die Länge der Pfeile gibt die Länge der notwendigen Verschiebung der jeweiligen Sendung nach hinten an. Die vorderste Sendung Nr. 1 wird in ihrer relativen Lage nicht verschoben. Die Sendung Nr. 2 im anderen Pfad wird um die Differenz zwischen Mindest- und Istlücke nach hinten verschoben. Im Pfad der Sendung 1 befindet sich die Sendung Nr. 3, die um die doppelte Differenz zwischen Mindest- und Istlücke nach hinten verschoben werden muß, damit die Mindestlücke zwischen Sendung Nr. 2 und 3 nach der Vereinigung erreicht wird.
Die Sendung Nr. 4 wiederum muß um die 3-fache Differenz zwischen Mindest- und Istlücke verschoben werden usw.

Wie zu erkennen, wird durch die Aufteilung des Sendungsstromes und damit durch die großen Lücken zwischen den Sendungen verhindert, daß diese übereinandergeschoben werden. Nachdem die Teilsendungsströme zusammengeführt wurden, weist der Sendungsstrom einheitlich zwischen den Sendungen die Mindestlükken auf.

## Patentansprüche

1. Verfahren zur Korrektur der Lücken zwischen Sendungen eines Sendungsstromes, der einer Sendungsbearbeitungseinheit zugeführt wird, wobei die mittlere Istlücke b des Sendungsstromes kleiner als die zur Bearbeitung in der Sendungsbearbeitungseinheit notwendige mittlere Mindestlücke c für die gewählte Sendungsstromgeschwindigkeit ist, **gekennzeichnet durch** die Schritte
- Ausschleusen mindestens jeder x-ten Sendung, x=(a+b)/(c-b), bei einer mittleren Sendungslänge a,
- Aufteilen des Sendungsstromes **durch** abwechselndes Zuführen der Sendungen auf zwei Lückenkorrektureinheiten (5,6) und Zusammenführen der getrennten Teilsendungsströme nach Durchlaufen der Lückenkorrektureinheiten (5,6) zu einem Sendungsstrom,
wobei die vor den infolge Ausschleusung entstandenen Lücken befindlichen Sendungen in den Lückenkorrektureinheiten (5,6), beginnend mit der (x-1)ten Sendung vor der ausgeschleusten Sendung, so nach hinten entgegen der Transportrichtung verschoben werden, daß zwischen den aufeinander folgenden Sendungen des wieder zusammengeführten Sendungsstromes die Lükken >= der Mindestlücke sind.

2. Verfahren nach Anspruch 1, **dadurch gekennzeichnet, daß** die ausgeschleusten Sendungen rückgeführt und in den Sendungsstrom wieder eingeordnet werden.

3. Vorrichtung zur Korrektur der Lücken zwischen Sendungen eines Sendungsstromes, der einer Sendungsbearbeitungseinheit mit Transportmitteln zugeführt wird, wobei die mittlere Istlücke b des Sendungsstromes kleiner als die zur Bearbeitung in der Sendungsbearbeitungseinheit notwendige mittlere Mindestlücke c zwischen den Sendungen für die gewählte Sendungsstromgeschwindigkeit ist,
**gekennzeichnet durch**
- eine Einrichtung zum Ausschleusen mindestens jeder x-ten Sendung, x=(a+b)/(c-b), bei einer mittleren Sendungslänge a,
- eine Weiche (2) zum Aufteilen des Sendungsstromes auf zwei Transportmittel (3,4), die die Sendungen jeweils einer Lükkenkorrektureinheit (5,6) zuführen und von ihr abtranportieren,
- eine Zusammenführungseinheit (7) zum Vereinigen der Teilsendungsströme
- und wenigstens eine Steuereinheit zur Ansteuerung der Einrichtung zum Ausschleusen, zur Ansteuerung der Weiche (2) derart, daß die Sendungen des Sendungsstromes im Wechsel auf die Lückenkorrektureinheiten (5,6) verteilt werden und zur Ansteuerung der Lückenkorrektureinheiten (5,6) derart, daß die vor den infolge Ausschleusung entstandenen Lücken befindlichen Sendungen in den Lückenkorrektureinheiten (5,6), beginnend mit der (x-1)ten Sendung vor der ausgeschleusten Sendung, so nach hinten entgegen der Transportrichtung verschoben werden, daß zwischen den aufeinander folgenden Sendungen des wieder zusammengeführten Sendungsstromes die Lücken >= der Mindestlücke sind.

## Claims

1. Method for correcting gaps between mail items of a mail stream which is supplied to a mail processing unit, where the average actual gap b of the mail stream is smaller than the average minimum gap c which is required for processing in the mail processing unit for the selected mail stream speed, **characterized by** the steps:
- ejection of at least every xth mail item, where x=(a+b)/(c-b) for an average mail item length a;
- division of the mail stream by alternately supplying the mail items to two gap-correcting units (5,6) and, after they have passed through the gap-correcting units (5,6), combining the separated partial mail streams into one mail stream;
wherein the mail items located before the gaps produced as a result of ejection are shifted back against the direction of transport in the gap-correcting units (5,6), beginning with the (x-1)th mail item before the ejected mail item, in such a way that between the successive mail items of the recombined mail stream the gaps are greater than or equal to the minimum gap.

2. Method according to Claim 1, **characterized in that** the ejected mail items are fed back and reinserted into the mail stream.

3. Device for correcting gaps between mail items of a mail stream which is supplied to a mail processing unit using transport means, where the average actual gap b of the mail stream is smaller than the average minimum gap c between the mail items which is required for processing in the mail processing unit for the selected mail stream speed, **characterized by**:
- a device for ejecting at least every xth mail item, where x=(a+b)/(c-b) for an average mail item length a;
- a diverter (2) for dividing the mail stream between two transport means (3,4) which supply the mail items to a gap-correcting unit (5,6) and transport said mail items away from said units in each case;
- a combining unit (7) for combining the partial mail streams;
- and at least one control unit for controlling the ejection device, for controlling the diverter (2) in such a way that the mail items of the mail stream are alternately divided between the gap-correcting units (5,6), and for controlling the gap-correcting units (5,6) in such a way that the mail items located before the gaps produced as a result of ejection are shifted back against the direction of transport in the gap-correcting units (5,6), beginning with the (x-1)th mail item before the ejected mail item, in such a way that between the successive mail items of the recombined mail stream the gaps are greater than or equal to the minimum gap.

## Revendications

1. Procédé de correction des intervalles entre des envois d'un flux d'envois qui est apporté à une unité de traitement d'envois, dans lequel l'intervalle réels moyen b du flux d'envois est inférieur à l'intervalle minimum moyen c nécessaire au traitement dans l'unité de traitement d'envois pour la vitesse de flux d'envois choisie,
**caractérisé par** les étapes consistant à
- faire sortir au moins un envoi sur x, x = (a+b)/(c-b), pour une longueur d'envoi moyenne a,
- diviser le flux d'envois en amenant les envois alternativement à deux unités de correction d'intervalle (5, 6) et assembler les flux d'envois secondaires séparés après le passage par les unités de correction d'intervalle (5, 6) pour former un flux d'envois,
les envois dans les unités de correction d'intervalle (5, 6), se trouvant en amont des intervalles générés en raison de la sortie, sont déplacés vers l'arrière dans le sens opposé au sens de défilement en commençant par le (x-1)-ième envoi avant l'envoi sorti de sorte que, entre les envois successifs du flux d'envois de nouveau assemblés, les intervalles sont supérieurs ou égaux à l'intervalle minimum.

2. Procédé selon la revendication 1, **caractérisé en ce que** les envois sortis sont ramenés et réintégrés dans le flux d'envois.

3. Dispositif de correction des intervalles entre des envois d'un flux d'envois qui est amené à une unité de traitement d'envois, dans lequel l'intervalle réel moyen b du flux d'envois est inférieur à l'intervalle minimum moyen c entre les envois, nécessaire au traitement dans l'unité de traitement d'envois, pour la vitesse de flux d'envois choisie,
**caractérisé par**
- un dispositif de sortie d'au moins un envoi sur x, x = (a+b)/(c-b), pour une longueur d'envoi moyenne a,
- un aiguillage (2) destiné à répartir le flux d'envois vers deux moyens de défilement (3, 4) qui apportent les envois à une unité de correction d'intervalle (5, 6) correspondante et les emportent de celle-ci,
- une unité d'assemblage (7) destinée à assembler les flux d'envois secondaires,
- et au moins une unité de commande destinée à commander le dispositif de sortie, et à commander l'aiguillage (2) de sorte que les envois du flux d'envois sont répartis alternativement vers les unités de correction d'intervalle (5, 6) de sorte que les envois dans les unités de correction d'intervalle (5, 6), se trouvant en amont des intervalles générés en raison de la sortie, sont déplacés vers l'arrière dans le sens opposé au sens de défilement en commençant par le (x-1 )-ième envoi avant l'envoi sorti de sorte que, entre les envois successifs du flux d'envois de nouveau assemblés, les intervalles sont supérieurs ou égaux à l'intervalle minimum.
